# EUROPÄISCHE PATENTANMELDUNG

(11) **EP 4 700 290 A1**
(43) Veröffentlichungstag der Anmeldung: **25.02.2026**
(21) Anmeldenummer: 25197384.8
(22) Anmeldetag: 21.08.2025
(51) Int. Cl.: F23J 3/06, F24B 13/00, F23J 1/06

(54) **ASCHESAMMELVORRICHTUNG**

(30) Priorität: 22.08.2024 AT 506842024
(71) Anmelder: HARGASSNER Ges mbH, 4952 Weng im Innkreis (AT)
(72) Erfinder: Hargassner, Markus, 4952 Weng im Innkreis (AT)
(74) Vertreter: Hübscher & Partner Patentanwälte GmbH

(57) **Zusammenfassung**

Es wird eine Aschesammelvorrichtung umfassend eine Ascheaustragung (1) und einen der Ascheaustragung (1) nachgelagerten, einen Einlass (3) aufweisenden Aschebehälter (2), der zwischen einer Befüllstellung und einer Entnahmestellung verlagerbar ist, vorgeschlagen, wobei die Ascheaustragung (1) in der Befüllstellung mit dem Aschebehälter (2) strömungsverbunden ist. Um eine Aschesammelvorrichtung so auszugestalten, dass diese nicht nur platzsparend und konstruktiv einfach für Hackgut- und Pelletheizungen eingesetzt werden kann, und dass der Aschebehälter rechtzeitig, zügig und verschmutzungsfrei gewechselt werden kann wird vorgeschlagen, dass der Einlass (3) des Aschebehälters (2) behälterbodenseitig angeordnet ist und ein Verschlusselement (4) für den Aschebehälter (2) vorgesehen ist, das in der Befüllstellung den Einlass (3) freigibt und in der Entnahmestellung den Einlass (3) verschließt.

## Beschreibung

Die Erfindung bezieht sich auf eine Aschesammelvorrichtung umfassend eine Ascheaustragung und einen der Ascheaustragung nachgelagerten, einen Einlass aufweisenden Aschebehälter, der zwischen einer Befüllstellung und einer Entnahmestellung verlagerbar ist, wobei die Ascheaustragung in der Befüllstellung mit dem Aschebehälter strömungsverbunden ist. Die Erfindung bezieht sich auch auf einen Aschebehälter, sowie ein Verfahren zum Betrieb einer Aschesammelvorrichtung.

Bei Hackgut- und Pelletheizungen sind Aschesammelvorrichtungen bekannt, die eine Förderschnecke als Ascheaustragung und einen der Ascheaustragung nachgelagerten Aschebehälter aufweisen. Der Ascheaustrag erfolgt am Boden des Heizkessels, sodass der Aschebehälter über einen bodenseitigen Einlass befüllt werden muss. Nachteilig daran ist allerdings, dass bei einer Verlagerung des Aschbehälters von einer Befüllstellung in eine Entnahmestellung im Aschebehälter befindliche Asche über den bodenseitigen Einlass schwerkraftbedingt entweicht, sodass es zwangsläufig zu Verschmutzungen im Bereich der Ascheaustragung kommt, was die Verlagerung des Aschebehälters zunehmend erschwert.

Die DE328247A beschreibt eine Aschesammelvorrichtung für Zimmeröfen. Als Ersatz für einen Aschekasten ist ein Ascheeimer als Aschebehälter vorgesehen, der zwischen einer Befüllstellung und einer Entnahmestellung verlagert werden kann. In der Befüllstellung ist die Ascheaustragung des Zimmerofens mit dem Aschebehälter strömungsverbunden, wobei die Asche innerhalb einer auf den Aschebehälter aufgesetzten Haube mittels einer Schaufel vom Inneren des Ofens von oben in den Aschebehälter befördert werden kann, an dessen Boden sie sich schwerkraftbedingt sammelt. Zusätzlich ermöglicht ein Schieber das Verschließen der Haube in Richtung der Ofenöffnung nach dem Ausschaufeln der Asche, sodass die Asche in der Haube gehalten wird, wenn die Haube von der Ofenöffnung getrennt wird. Vorteilhaft ist daran, dass der Bereich der Ascheaustragung sauber gehalten werden kann, allerdings wird nicht nur ein großer Bauraum und eine manuelle Bedienung erforderlich, sondern es muss vor einer Verlagerung des Aschebehälters auch gewartet werden, bis sich aufgrund des schwerkraftbedingten Eintrags aufgewirbelte Asche abgesetzt hat.

Der Erfindung liegt somit die Aufgabe zugrunde, ein Aschesammelvorrichtung der eingangs geschilderten Art zur Verfügung zu stellen, welche nicht nur platzsparend und konstruktiv einfach für Hackgut- und Pelletheizungen eingesetzt werden kann, und bei der der Aschebehälter rechtzeitig, zügig und verschmutzungsfrei gewechselt werden kann.

Die Erfindung löst die gestellte Aufgabe dadurch, dass der Einlass des Aschebehälters behälterbodenseitig angeordnet ist und ein Verschlusselement für den Aschebehälter vorgesehen ist, das in der Befüllstellung den Einlass freigibt und in der Entnahmestellung den Einlass verschließt.

Zur Folge dieser Maßnahmen kann der Aschebehälter über eine bodenseitige Ascheaustragung ohne einer gesonderten Hebevorrichtung für die Asche, unter Vermeidung einer Ascheaufwirbelung befüllt und dennoch ein Austreten von Asche beim Wechsel des Aschebehälters vermieden werden. Durch den behälterbodenseitigen Einlass wird der Aschbehälter gegen die Schwerkraft mit Asche beschickt, was den Vorteil hat, dass über die benötigte Kraft der Ascheaustragung ein Rückschluss auf den Füllstand des Aschebehälters gezogen werden und ein rechtzeitiger Wechsel des Aschebehälters veranlasst werden kann. Das Verschlusselement kann beispielsweise ein Schieber oder eine Klappe sein, die in der Befüllstellung beispielsweise durch die Ascheaustragung geöffnet werden können und die sich bei der Verlagerung in der Entnahmestellung selbsttätig verschließen.

Damit mit geringem konstruktivem Aufwand das Verschließen des Einlasses an die Verlagerung des Aschebehälters in die Entnahmestellung zuverlässig gekoppelt werden kann, wird vorgeschlagen, dass ein das Verschlusselement bei der Verlagerung des Aschebehälters von der Befüllstellung in die Entnahmestellung rückhaltender Schließmechanismus vorgesehen ist. Beispielsweise kann der Schließmechanismus bei der Verlagerung des Aschebehälters aus der Entnahmestellung in die Befüllstellung in das Verschlusselement eingreifen und bei der Verlagerung des Aschebehälters aus der Befüllstellung in die Entnahmestellung das Verschlusselement festlegen, sodass es zu einer Relativbewegung zwischen dem Verschlusselement und dem restlichen Aschebehälter und damit zu einer Verlagerung des Verschlusselements vor den Einlass kommt.

Ein besonders einfacher Schließmechanismus kann eine in der Befüllstellung lösbar mit dem Verschlusselement verbundene Rastverbindung vorsehen. Bei der Verlagerung des Aschebehälters in die Befüllstellung kann das Verschlusselement mit dem Schließmechanismus eine Rastverbindung eingehen. Bei der Verlagerung des Aschebehälters in die Entnahmestellung wird zunächst das Verschlusselement gemeinsam mit dem Schließmechanismus relativ zum restlichen Aschebehälter verlagert, bis das Verschlusselement den Einlass vollständig überdeckt. Das Verschlusselement kann in dieser Position an eine Anschlagsfläche anlaufen, sodass eine weitere Verlagerung in Richtung der Entnahmestellung beim Überschreiten einer vorgegebenen Zugkraft zu einem Lösen der Rastverbindung und somit zu einer Freigabe des Aschebehälters für dessen Entnahme führt.

Für ein zuverlässiges, gegen die Schwerkraft gerichtetes Befüllen und einen sicheren Verschluss des Einlasses des Aschebehälters in der Entnahmestellung kann der Einlass des Aschebehälters eine schwenkbare Klappe aufweisen, welche in Befüllstellung einen den Einlass freigebenden Anschlag für die Ascheaustragung bildet und/oder in Entnahmestellung den Einlass schwerkraftbedingt verschließt. Die schwenkbare Klappe kann entweder das Verschlusselement bilden, oder zusätzlich zum beispielsweise als Schieber ausgeführten Verschlusselement vorgesehen sein. Schwerkraftbedingt bedeutet in diesem Zusammenhang, dass das Eigengewicht der Klappe die Klappe in ihrer Schließposition festlegt beziehungsweise, dass die schwerkraftbedingt auf die Klappe wirkenden Kräfte eine solche Festlegung bedingen. Zu diesem Zweck kann die Klappe in ihrer Schließposition gegen die Vertikale geneigt sein. Beispielsweise kann die Klappe an der Unterseite des Einlasses angelenkt und in Schließposition in Richtung der Behälteraußenseite geneigt sein. In ihrer Freigabeposition kann die Klappe schräg zur Vertikalen in Richtung des Behälterinneren verschwenkt sein und an der Ascheaustragung anliegen. Dadurch kann verhindert werden, dass sich eingetragene Asche auf der Klappe absetzt, welche in einer Schließposition austreten würde.. Um die Neigung der Klappe in Schließposition zu verringern und damit die Aufbauhöhe des Einlasses zu reduzieren und gleichzeitig eine sichere Verlagerung der Klappe aus der Freigabeposition in die Schließposition zu ermöglichen, kann eine mit der Klappe antriebsverbundene Rückstellfeder vorgesehen sein oder die Klappe federnd, beispielsweise aus Federstahl ausgebildet sein. Die Ascheaustragung kann somit in der Befüllstellung des Aschebehälters in den Einlass eingeführt werden, wo sie die Klappe gegen eine Rückstellkraft in ihre Freigabeposition verlagert. Bei der Verlagerung des Aschebehälters in seine Entnahmestellung kann die Ascheaustragung aus dem Einlass ausgezogen werden, wobei die Klappe der Ascheaustragung folgend rückgestellt wird und somit den Einlass gemeinsam mit dem Auszug der Ascheaustragung verschließt, sodass ein ungewünschter Austritt von Asche noch besser vermieden werden kann. Für den Fall, dass die Klappe zusätzlich zu einem Verschlusselement vorgesehen ist, kann somit die Klappe den Einlass bereits Verschließen, bevor das Verschlusselement den Einlass vollständig abdeckt.

Eine einfache Positionierung des Aschebehälters zum Verbinden der Ascheaustragung mit dem Aschebehälter kann dadurch erreicht werden, dass der Aschebehälter einen Träger aufweist, der in einer Behälteraufnahme geführt ist. Die Behälteraufnahme kann beispielsweise eine abgeschlossene Box sein, welche im Bereich des Einlasses des Aschebehälters eine Öffnung aufweist. Der Einlass und die Öffnung können mithilfe der Führung in einfacher Weise in Deckung gebracht werden. Die Führung kann beispielsweise zwei gegenüberliegende, in Verlagerungsrichtung verlaufende Führungsnuten umfassen.

Um die konstruktive Ausgestaltung möglichst einfach zu halten, kann der Träger den Einlass wenigstens abschnittsweise umgeben und das relativ zum Einlass bewegliche Verschlusselement umfassen. Dadurch kann die Einlassöffnung im Wesentlichen in Verlagerungsrichtung verlaufen, sodass der abschnittsweise im Wesentlichen quer zur Verlagerungsrichtung verlaufende Einlasskanal durch eine Relativbewegung des Verschlusselements in Verlagerungsrichtung verschlossen werden kann. In diesem Zusammenhang ist es vorteilhaft, wenn der Schließmechanismus einen in der Führung vorgesehenen Rastkörper umfasst, der mit dem Verschlusselement des Trägers lösbar in Eingriff gebracht werden kann, sodass eine Verlagerung des Aschebehälters in seine Entnahmestellung zu einer Relativbewegung des Verschlusselements gegenüber dem Träger und somit zu einem Verschluss des Einlasses führt. Damit das Verschlusselement den Einlass dicht abschließt, ist es von Vorteil, wenn der Träger, der eine Führung für das Verschlusselement bildet, den Einlass wenigstens abschnittsweise, insbesondere vollständig umgibt. Vorteilhafterweise kann der Träger die Einlassöffnung unmittelbar begrenzen.

Damit der Aschebehälter platzsparend auf Vorrat gelagert und einfach transportiert werden kann, ohne Sicherheitsrisiken eingehen zu müssen, kann er vorteilhafterweise als flammhemmender Beutel ausgebildet sein. Ein flexibler Beutel hat den Vorteil, dass er platzsparend gefaltet und verstaut werden kann und dass er im gefalteten Zustand in einfacher Weise in eine Behälteraufnahme eingeführt werden kann. Trotz der Ausbildung als Beutel sorgt seine flammhemmende Ausbildung, beispielsweise aus flammhemmenden Textilien oder aus einem Aluminiumverbund, für eine Reduktion der Brandgefahr. Zum einfacheren Entnehmen aus einer Behälteraufnahme und zum Transport kann der Aschebehälter auch mit einem Griff ausgestattet sein.

Die Erfindung bezieht sich außerdem auf einen Aschebehälter zur Verwendung in einer Aschesammelvorrichtung. Für eine platzsparende Lagerung, sowie einfache, verschmutzungsfreie Verlagerung zwischen einer Befüll- und einer Entnahmestellung wird vorgeschlagen, dass der Aschebehälter als flammhemmender Beutel ausgeführt ist, der einen behälterbodenseitigen Einlass, sowie einen den Einlass wenigstens abschnittsweise umgebenden Träger und ein relativ zum Einlass bewegliches Verschlusselement umfasst. Dadurch können nicht nur die oben genannten Vorteile eines flexiblen Beutels genutzt, sondern auch ein Einführen und Entnehmen in beziehungsweise aus einer erfindungsgemäßen Aschesammelvorrichtung ermöglicht werden.

Die Erfindung bezieht sich auch auf ein Verfahren zum Betrieb einer Aschesammelvorrichtung. Ein Aschebehälter wird in einer Befüllstellung zunächst über einen behälterbodenseitigen Einlass durch eine Ascheaustragung entgegen der Schwerkraft mit Asche beschickt, wonach der Aschebehälter aus der Befüllstellung in eine Entnahmestellung verlagert wird, wodurch gleichzeitig der Einlass durch ein Verschlusselement verschlossen wird. Dies hat den Vorteil, dass die Asche von einer Ascheaustragung nicht zunächst nach oben befördert und anschließend wieder umgelenkt werden muss, wodurch das Verfahren platzsparend durchgeführt werden kann. Durch diese Art der Beschickung ergibt sich auch, dass die Ascheaustragung mit fortschreitendem Füllgrad des Aschebehälters eine erhöhte Kraft aufbringen muss, um die den Einlass bedeckende Asche zu verdrängen. Somit kann über die benötigte Kraft der Ascheaustragung auf den Füllgrad des Aschebehälters geschlossen und ein rechtzeitiger Wechsel des Aschebehälters veranlasst werden. Somit wird eine mit einem ungewollten Ascheaustritt verbundene Überfüllung des Aschebehälters vermieden. Nach der Beschickung des Aschebehälters wird dieser aus der Befüllstellung in eine Entnahmestellung verlagert, wodurch gleichzeitig der Einlass durch ein Verschlusselement verschlossen wird. Dies hat den Vorteil, dass kein separates Verschließen des Aschebehälters mehr nötig ist, da der Aschebehälter beim Entnehmen selbsttätig verschlossen wird. Er kann somit zügig von der Ascheaustragung getrennt und gegebenenfalls ausgewechselt werden.

In der Zeichnung ist der Erfindungsgegenstand beispielsweise dargestellt. Es zeigen
- Fig. 1: einen Schnitt durch eine Aschesammelvorrichtung, bei welcher die Ascheaustragung mit dem Aschebehälter strömungsverbunden ist,
- Fig. 2: einen Schnitt durch eine Aschesammelvorrichtung, bei welcher die Ascheaustragung vom Aschebehälter getrennt ist,
- Fig. 3: einen Schnitt durch eine Aschesammelvorrichtung, bei welcher der Aschebehälter in eine Entnahmestellung verlagert wird und
- Fig. 4: einen Schnitt entlang der Achse IV-IV der Fig. 3, bei welcher der Aschebehälter in eine Entnahmestellung verlagert wird.

Eine erfindungsgemäße Aschesammelvorrichtung umfasst eine Ascheaustragung 1 und einen mit der Ascheaustragung 1 strömungsverbundenen Aschebehälter 2. Der Aschebehälter 2 weist einen bodenseitigen Einlass 3 auf, welcher in der in Fig. 1 gezeigten Befüllstellung von einem Verschlusselement 4 freigegeben wird. Die Ascheaustragung 1 kann über den Einlass 3 in den Aschebehälter 2 ragen. Eine schwenkbare Klappe 5 ist federnd ausgebildet und beispielsweise an der Unterseite des Einlasses 3 über eine Rückstellfeder angelenkt. Sie wird von der Ascheaustragung 1 gegen die Rückstellkraft in eine Freigabeposition verschwenkt. Die Klappe 5 liegt an der Ascheaustragung 1 an, welche einen Einlasskanal 6 ausbildet, durch welchen eingeleitete Asche in eine vertikale, nämlich der Schwerkraft entgegengesetzte Richtung A umgeleitet wird.

In Fig. 2 ist die Ascheaustragung 1 vom Aschebehälter 2 getrennt gezeigt. Die schwenkbare Klappe 5 verschließt der Rückstellkraft nachgebend den Einlass 3 des Aschebehälters 2 und ist gegen die Vertikale in Richtung der Behälteraußenseite geneigt. Dadurch wird die Klappe 5 zusätzlich zur Rückstellkraft auch über ihr Eigengewicht und über das Gewicht etwaiger im Aschebehälter 2 befindlicher Asche in ihrer Schließposition noch sicherer festgelegt.

In Fig. 3 ist die erfindungsgemäße Aschesammelvorrichtung gezeigt, bei welcher der Aschebehälter 2 in eine Entnahmestellung verlagert wird. In Volllinien ist dabei eine Ausgangsposition mit etwa zu 75% verschlossenem Einlass 3 und in Strichpunktlinien eine Endposition mit vollständig verschlossenem Einlass 3 dargestellt. Der Aschebehälter 2 weist einen Träger 7 auf, der in einer Behälteraufnahme 8 geführt ist und eine Verlagerung und Positionierung erleichtert. Das Verschlusselement 4 wird bei der Verlagerung aus der Befüllstellung in die Entnahmestellung von einem rückhaltenden Schließmechanismus 9 festgelegt, sodass es zu einer Relativbewegung zwischen dem Verschlusselement 4 und dem restlichen Aschebehälter 2 und damit zu einer Verlagerung des Verschlusselements 4 vor den Einlass 3 kommt. In der gezeigten Abbildung wird der rückhaltende Schließmechanismus 9 durch einen Rastkörper 10 gebildet, der zunächst in der Ausgangsposition mit dem Verschlusselement 4 lösbar in Eingriff gebracht wurde und der in der Endposition gelöst ist.

Fig. 4 zeigt einen Schnitt entlang der Achse IV-IV der Fig. 3 in der Augangsposition, bei welchem ersichtlich ist, dass sich der Einlass 3 des Aschebehälters 2 bei der Verlagerung in die Entnahmestellung von der Öffnung für die Ascheaustragung 11 wegbewegt und dadurch gleichzeitig das Verschlusselement 4 relativ zum Rest des Aschebehälters 2 vor den Einlass 3 gebracht wird. Die Führung wird durch zwei gegenüberliegende, in Verlagerungsrichtung verlaufende Führungsnuten 12 verwirklicht.

## Patentansprüche

1. Aschesammelvorrichtung umfassend eine Ascheaustragung (1) und einen der Ascheaustragung (1) nachgelagerten, einen Einlass 3 aufweisenden Aschebehälter (2), der zwischen einer Befüllstellung und einer Entnahmestellung verlagerbar ist, wobei die Ascheaustragung (1) in der Befüllstellung mit dem Aschebehälter (2) strömungsverbunden ist, **dadurch gekennzeichnet, dass** der Einlass (3) des Aschebehälters (2) behälterbodenseitig angeordnet ist und ein Verschlusselement (4) für den Aschebehälter (2) vorgesehen ist, das in der Befüllstellung den Einlass (3) freigibt und in der Entnahmestellung den Einlass (3) verschließt.

2. Aschesammelvorrichtung nach Anspruch 1 **dadurch gekennzeichnet, dass** ein das Verschlusselement (4) bei der Verlagerung des Aschebehälters (2) von der Befüllstellung in die Entnahmestellung rückhaltender Schließmechanismus (9) vorgesehen ist.

3. Aschesammelvorrichtung nach Anspruch 2, **dadurch gekennzeichnet, dass** der rückhaltende Schließmechanismus (9) eine in der Befüllstellung lösbar mit dem Verschlusselement (4) verbundene Rastverbindung (10) aufweist.

4. Aschesammelvorrichtung nach einem der Ansprüche 1 bis 3, **dadurch gekennzeichnet, dass** der Einlass (3) des Aschebehälters (2) eine schwenkbare Klappe (5) aufweist, welche in Befüllstellung einen den Einlass (3) freigebenden Anschlag für die Ascheaustragung (1) bildet und in Entnahmestellung den Einlass (3) schwerkraftbedingt verschließt.

5. Aschesammelvorrichtung nach einem der Ansprüche 1 bis 4, **dadurch gekennzeichnet, dass** der Aschebehälter (2) einen Träger (7) aufweist, der in einer Behälteraufnahme geführt ist.

6. Aschesammelvorrichtung nach Anspruch 5, **dadurch gekennzeichnet, dass** der Träger (7) den Einlass (3) wenigstens abschnittsweise umgibt und das relativ zum Einlass (3) bewegliche Verschlusselement (4) umfasst.

7. Aschesammelvorrichtung nach einem der Ansprüche 1 bis 6 **dadurch gekennzeichnet, dass** der Aschebehälter (2) als flammhemmender Beutel ausgebildet ist.

8. Aschebehälter, **gekennzeichnet durch** einen flammhemmenden Beutel, der einen behälterbodenseitigen Einlass (3), sowie einen den Einlass (3) wenigstens abschnittsweise umgebenden Träger (7) und ein relativ zum Einlass (3) bewegliches Verschlusselement (4) umfasst.

9. Verfahren zum Betrieb einer Aschesammelvorrichtung, **dadurch gekennzeichnet, dass** ein Aschebehälter (2) in einer Befüllstellung zunächst über einen behälterbodenseitigen Einlass (3) durch eine Ascheaustragung (1) entgegen der Schwerkraft mit Asche beschickt wird, wonach der Aschebehälter (2) aus der Befüllstellung in eine Entnahmestellung verlagert wird, wodurch gleichzeitig der Einlass (3) durch ein Verschlusselement (4) verschlossen wird.
